# EUROPÄISCHE PATENTANMELDUNG

(11) **EP 0 901 208 A2**
(43) Veröffentlichungstag der Anmeldung: **10.03.1999**
(21) Anmeldenummer: 98115639.1
(22) Anmeldetag: 19.08.1998
(51) Int. Cl.: H02G 3/00

(54) **Link für ein variables Verkabelungssystem, insbesondere für Netzwerke**

(30) Priorität: 20.08.1997 DE 29714941 U
(71) Anmelder: Moll, Hans, 88074 Meckenbeuren (DE)
(72) Erfinder: Moll, Hans, 88074 Meckenbeuren (DE)
(74) Vertreter: Neidl-Stippler & Partner

(57) **Zusammenfassung**

Die Erfindung betrifft ein Link für ein variables, flexibles Verkabelungssystem zur Übertragung von Daten, insbesondere von Netzwerken und soll die Aufgabe lösen ein variables Verkabelungssystem bzw. Komponenten dafür bereitzustellen. Die Aufgabe wird gelöst durch zwei Verbindungsmodule/Einheiten 30, 50 mit einer kompensierten oder kompensierenden Platine mit I/O Ausgang 32 und geschirmtem Gehäuse 51, wobei es keine Rolle spielt, ob I/O als Eingang oder als Ausgang benutzt wird sowie einem flexiblen Verbindungskabel 40 zur Verbindung der Verbindungsmodule/Einheiten 30, 50 und einem flexiblen Anschlußkabel 20, 60 zum Anschluß von Datenübenragungsgeräten.

## Beschreibung

Die Erfindung betrifft ein Link für ein variables Verkabelungssystem zur Übertragung von Daten insbesondere in Netzwerken oder Kommunikationssystemen sowie ein variables Computernetzwerk.

Computernetzwerke und andere Kommunikationssysteme, wie Telefonanlagen, die eine Zentraleinheit, wie einen Host, Server od. dgl. aufweisen, wurden bislang - insbesondere falls längere Strecken, wie sie in größeren Gebäuden zwischen den einzelnen Einheiten eines Netzwerks zu überbrücken sind - nur fest verkabelt. Eine Möglichkeit, die Systeme zu erweitern geschah durch die Einführung von T-Stücken, die aber immer zu Übertragungsverlusten führten und nicht beliebig eingesetzt werden können. Ferner kann mit einem T-Stück eine Leitung immer nur verdoppelt werden (koaxial).

Mit den herkömmlichen Verkabelungssystemen von Netzwerken mußte die Verkabelung an die Anzahl der Netzwerkteilnehmer und die örtlichen Gegebenheiten angepaßt werden. Ein schnelles Umbauen ohne aufwendige technische Arbeiten von qualifiziertem Personal war nicht möglich.

Eine einfache Möglichkeit, das Netzwerk umzugestalten, zu erweitern oder zu transportieren und an neue örtliche Gegebenheiten mit andern Abständen zwischen den Einzelkomponenten gab es nicht, sondern es mußte neu angepaßt werden.

Ausgehend vom Stand der Technik besteht die Aufgabe der Erfindung darin, ein variables Verkabelungssystem bzw. Komponenten dafür bereitzustellen

Die Aufgabe wird durch ein Link für ein variables, flexibles Verkabelungssystem zur Übertragung von Daten insbesondere in Netzwerken, gelöst, das
- mindestens zwei Verbindungsmodulen/Einheiten mit einer kompensierten Platine mit I/O Ausgang mit jeweils einem Eingang (Eingangsbuchse, Ausgangsbuchse), einem Ausgang und einem geschirmtem Gehäuse, wobei es keine Rolle spielt ob I/O als Eingang oder Ausgang benutzt wird,
- flexibles Verbindungskabel zur Verbindung der Verbindungsmodule/Einheiten, sowie
- flexible Anschlußkabel zum Anschluß von zwei Datenübertragungsgeräten,
   aufweist.

Dadurch, daß nun erfindungsgemäße Links eingesetzt werden, ist es möglich, ohne Verlust der Bandbreite und mit verschiedenen Steckmöglichkeiten und Vervielfältigungsmöglichkeiten ohne Verwendung von T-Stücken eine flexible Verkabelung für erheblich größere Distanzen, als bisher möglich, für Netzwerke herzustellen.
Mit diesem Link, das ein steckbares flexibles Verkabelungssystem über relativ große Distanzen ermöglicht, können Daten für Kommunikationssysteme jeglicher Art und unterschiedlicher Bandbreiten übertragen werden, da die Platine die übertragenen Daten überarbeitet bzw. verstärkt.
Die zwei angeschlossenen Datenübertragungsgeräte können hierbei z.B. Server - PC, Server - Workstation, Zentraleinheit - Maschine usw. sein.

Bevorzugt weist das Zentraleinheit-Anschlußkabel eine Länge von 1 bis 7,5 m auf. und ist flexibel. Ist das Zentraleinheit-Anschlußkabel kürzer oder länger, kann die Datenübertragung gestört sein. Ein flexibles Kabel ermöglicht eine einfache Verlegung der Kabel. Hierdurch können Kabel an der Wand entlang, an einen Schreibtisch, je nach örtlichen Gegebenheiten angepaßt geführt werden.

Dafür eignet sich beispielsweise Kerpen Megaline 626: 4x2xAWG20, 22, 23, 24, 26, 28 und AWG30 sein, oder z.B. auch Kerpen Megaline 626: 2x2xAWG20, 22, 23, 24, 26, 28 und AWG30.

Bevorzugt weist auch das Zentraleinheit-Anschlußkabel beidseitig geschirmte RJ-45-Stecker auf.

Besonders geeignet ist der erfindungsgemäße Link für eine Übertragung von Datenraten bis zu 650 MHz.

Begünstigt wird die Verbindungseinheit durch eine kompensierte Platine mit I/O Ausgang und die als Ein- und Ausgangsbuchse des Typs RJ-45 aufweist.

Das Verbindungskabel kann Längen bis zu 70 bzw. 90 m aufweisen.

Es ist sinnvoll, wenn das Zentraleinheit-Anschlußkabel ein- oder beidseitig mit geschirmten Steckern bestückt ist, da dadurch ein Anschließen an handelsübliche Dosen möglich ist. Ebenso ist es günstig, wenn die Verbindungseinrichtungen handelsübliche Dosen aufweisen.

Meist bieten sich RJ-45-Dosen an - die Erfindung ist aber keineswegs auf diesen Typ der Verbindung eingeschränkt.

Die Ausrüstung der über eine kompensierte Platine mit I/O Ausgang verbundenen Verbindungseinrichtungen beidseitig mit Dosen des Typs RJ-45 erweist sich daher ebenso als sinnvoll.

Um bei der Datenübertragung so wenig Störungen wie möglich zu erhalten, sollte die Verbindungseinheit über eine kompensierte Platine mit I/O Ausgang verbundenen Steckern mit einem geschirmten Gehäuse nach EN 55022 EMV umgeben sein. Hierdurch werden die Einflüsse von außen minimiert und dadurch eine optimale Datenübertragung erzielt.

Diese Verbindungseinheit ist z.B. für die Beschaltung T568A, T568B für Zugriffsverfahren bzw. Übertragungen USOC, 10-BaseT, Token-Ring und TP-PMD geeignet.

Es ist weiterhin aus den bereits oben für das Verbindungskabel erläutert, vorteilhaft, wenn auch das Zentraleinheitanschlußkabel aus einem flexiblen Kabel besteht.

Auch die Verbindung sollte ein- oder beidseitig mit geschirmten RJ-45-Steckern beschaltet sein.

Die Verbindung sollte vorteilhafterweise eine Länge von 1 bis 70 90 m besitzen. Bei längeren und kürzeren Längen würden wiederum Störungen auftreten, die nicht kompensiert werden können.

Günstigerweise sollte die zweite Verbindungseinheit mit über eine kompensierte Platine mit I/O Ausgang verbundenen Buchsen beidseitig mit Buchsen des Typs RJ-45 bestückt sein und mit einem geschirmten Gehäuse nach EH 55022 (EMV) umgeben sein. Diese Verbindungseinheit ist z.B. für die Beschaltung T568A, T568B, für Zugriffsverfahren bzw. Übertragungen USOC, 10-BaseT, Token-Ring und TP-PMD geeignet.

Typischerweise kann das Geräte- und/oder das Zentraleinheit-Anschlußkabel 1 bis 7, 5 m lang sein.

Es ist sinnvoll, daß die erste und/oder zweite Verbindungseinheit ein Gehäuse mit einer Breite für die 19''-Technik aufweist.

Die erste und der zweite Verbindungseinheit kann dabei eine in Kanäle einbaubare Einheit, wie eine Dose, sein, die einen Zugang von vorne, gerade oder schräg, mit einem Abgang von oben, unten, rechts oder links, wobei der Zugang und der Abgang über eine Platine geschaltet ist, aufweisen.

Die Verbindungseinheiten können in einem Gehäuse einfach, zweifach, vierfach, sechsfach, achtfach für die Aufputzmontage, zur Montage an Wänden, Möbeln, in Bodentanks, Unterflursystemen aufgenommen sein. Dabei ist es vorteilhaft, daß das Geräteanschlußkabel und das Zentraleinheit-Anschlußkabel im wesentlichen gleich ist.

Um eine hohe Kompatibilität des Verkabelungssystems zu gewährleisten sollte die erste und/oder die zweite Verbindungseinheit eine Aufnahme-Einheit in 19''-Technik zur Montage in 19'' Verteiler jeglicher Art aufweisen.

Dabei sollte die Aufnahme-Einheit Kleinverteiler jeglicher 19''-Technik für eine senkrechte und waagrechte Montagetechnik aufweisen.

Weitere vorteilhafte Ausgestaltungen ergeben sich aus den Unteransprüchen.

Die Erfindung wird nachfolgend anhand der beigefügten Zeichnung, die bevorzugte Ausführungsformen der Erfindung zeigt, auf die diese aber keineswegs beschränkt ist, näher erläutert. Hierbei zeigt:
Fig. 1 schematisch eine einfache Ausführungsform eines erfindungsgemäßen steckbaren Verkabelungssystems.
Fig. 2 eine Verbindungseinheit 30 bzw. 50 mit einem Eingang 31 und einem Ausgang 32.
Fig. 3 ein Gehäuse 51 zur Aufnahme der Verbindungseinheiten 30 bzw. 50 vierfach und achtfach.
Fig. 4a ein Gehäuse 51 zur Aufnahme der Verbindungseinheiten 30 bzw. 50 zur Montage an Wänden.
Fig. 4b ein Gehäuse 51 zur Aufnahme der Verbindungseinheiten 30 bzw. 50 zur Untertischmontage.

Fig. 1 zeigt eine mögliche einfache Anordnung des erfindungsgemäßen steckbaren Verkabelungssystems. Hierbei ist bspw. ein Host 10 mittels eines flexiblen, geschirmten, beidseitig RJ-45-Stecker aufweisenden geschirmten Host-Anschlußkabels 20 mit einer beidseitig geschirmte RJ-45 Buchsen die über eine kompensierte Platine im geschirmten Gehäuse 51 verbunden sind, aufweisenden Verbindungseinheit 30 verbunden. Diese ist wiederum mittels eines flexiblen, geschirmten, beidseitig geschirmte RJ-45-Stecker aufweisenden Verbindungskabels 40 mit einem weiteren, beidseitig geschirmte RJ-45-Buchsen, die über eine kompensierte Platine im geschirmtem Gehäuse 51 verbunden sind, aufweisenden Verbindungseinheit 50 verbunden. Von dort führt ein weiteres flexibles, geschirmtes, beidseitig geschirmte RJ-45-Stecker aufweisendes Geräteanschlußkabel 60 über eine Netzwerk-Interfacekarte 71 in den PC oder eine Workstation o.ä. 70.

Die Verbindungseinheiten 30 kompensieren die Signale in einer Richtung. So können Daten über das Verbindungskabel 60 bis zu etwa 90 m transportiert werden. Dann werden die Daten in der anderen Verbindungseinheit 50 andere Richtung wieder kompensiert. Dies garantiert, daß die Interfacekarten der Zentraleinheit, Host, Server usw. und der PC's, der Workstation, des Terminals usw. zusammenarbeiten. Würden die Daten unkompensiert über längere Strecken transportiert, träten zu große Störungen auf, die nicht ausgeglichen werden können. Dies hätte zur Folge, daß die Interfacekarten der Rechner nicht mehr zusammenpassen und ein großer Bandbreitenverlust aufträte

In Fig. 2 ist eine Ausführungsform einer Verbindungseinheit 30 bzw. 50 gezeigt. Diese Verbindungseinheit 30 bzw. 50 ist beidseitig mit Dosen des Typs RJ-45, die über eine im Gehäuse 51 angeordnete kompensierte Platine mit I/O Ausgang verbunden sind, bestückt. Die Verbindungseinheit 30 bzw. 50 ist von einem geschirmten Gehäuse 51 umgeben.

Die Verbindungseinheit 30 bzw. 50 besitzt einen Dosen-Zugang 31 von vorne, der je nach örtlicher Gegebenheit und verwendeten Steckern gerade oder schräg angeordnet sein kann. Der Abgang 32 kann von oben, von unten, rechts oder von links über eine Platine im Gehäuse 51 geschaltet sein. Dies ermöglicht eine hohe Flexibilität beim Einbau der Verbindungseinheiten 30 bzw. 50 und ermöglicht eine bestmögliche Zugänglichkeit der Verbindungseinheiten 30 bzw. 50.

Das Gehäuse 51 kann auch mehrere Stecker 30 bzw. 50 aufnehmen. Es ist in vielen Anwendungsfällen besonders günstig, wenn es in 19''-Technik gebaut sind, da dadurch ein Einbau in Standard - 19''-Verteilerschränke od. dgl. jeglicher Art möglich ist. In Fig. 3 sind Gehäuse 51 zur Aufnahme mehrerer Verbindungseinheiten 30 bzw. 50 gezeigt. Die gezeigten Gehäuse 51 sind zur Aufnahme der Verbindungseinheiten 30 bzw. 50 vierfach und achtfach gezeigt. Es können jedoch auch andere erwünschte Mengen Verbindungseinheiten 30 bzw. 50 im Gehäuse 51 vorgesehen sein.

In Fig. 4a und 4b sind Gehäuse 51 zur Aufnahme von Verbindungseinheiten 30, 50 unterschiedlicher Formen gezeigt. Fig. 4a zeigt ein Gehäuse für die Wandmontage, wobei in dieser Ausführungsform noch ein Gelenk angebracht ist, um eine größtmögliche Flexibilität des Gehäuses sicherzustellen.

In Fig. 4b ist ein Gehäuse für die Untertischmontage gezeigt. Hiermit kann z.B. an jedem Schreibtisch eine Netz-Verbindungseinheit 50 angebracht sein, um ohne Kabelwirrwar ein Anschließen und Entfernen der Peripherieeinheit an das oder vom Netz zu gewährleisten. Hiermit würde sich auch ein permanentes Suchen nach bestimmten Kabeln bestimmter Länge - sie sollten auch nicht zu lange sein, da ansonsten unnötige Verluste auftreten - und einer Anschlußmöglichkeit erübrigen.

Es ist sinnvoll, wenn das Link die Klassifikationen der EuroNorm 50173 erfüllt und nach Class D klassifiziert ist.

Selbstverständlich ist die Erfindung nicht auf die beschriebenen Ausführungsformen beschränkt; weitere Ausführungsformen sind für den Fachmann im Rahmen des Schutzbereichs der Ansprüche offensichtlich.

## Patentansprüche

1. Link für ein variables, flexibles Verkabelungssystem zur Übertragung von Daten, insbesondere in Netzwerken, gekennzeichnet durch:
- mindestens zwei Verbindungsmodulen/Einheiten (30, 50) mit einer kompensierten oder kompensierenden Platine mit I/O Ausgang mit jeweils einem Eingang (Eingangsbuchse, Ausgangsbuchse) (31) und Ausgang (32) und geschirmtem Gehäuse (51), wobei es keine Rolle spielt, ob I/O als Eingang oder als Ausgang benutzt wird (31, 32),
- flexibles Verbindungskabel (40) zur Verbindung der Verbindungsmodule/Einheiten (30, 50), sowie
- flexible Anschlußkabel (20, 60) zum Anschluß von Datenubertragungsgeräten,
aufweist.

2. Link nach Anspruch 1, dadurch gekennzeichnet, daß das Zentraleinheit-Anschlußkabel (20) eine Lange von 1 bis 7,5 m aufweist.

3. Link nach Anspruch 1 oder 2, dadurch gekennzeichnet, daß das Zentraleinheit-Anschlußkabel (20) flexibel ist.

4. Link nach einem der vorangehenden Ansprüche, dadurch gekennzeichnet, daß das Zentraleinheit-Anschlußkabel (20) beidseitig geschirmte Stecker aufweist.

5. Link nach Anspruch 1, dadurch gekennzeichnet, daß das Geräteanschlußkabel (60) eine Länge von 1 bis 7,5 m aufweist.

6. Link nach Anspruch 1 oder 2, dadurch gekennzeichnet, daß das Geräteanschlußkabel (20) flexibel ist.

7. Link nach einem der vorangehenden Ansprüche, dadurch gekennzeichnet, daß das Geräteanschlußkabel (20) beidseitig geschirmte Stecker aufweist.

8. Link nach einem der vorangehenden Ansprüche, dadurch gekennzeichnet, daß das Verbindungskabel (40) eine Länge von 1 bis 70 (90) m besitzt.

9. Link nach einem der vorangehenden Ansprüche dadurch gekennzeichnet, daß das Verbindungskabel (40) flexibel ist.

10. Link nach einem der vorangehenden Ansprüche, dadurch gekennzeichnet, daß das Verbindungskabel (40) beidseitig geschirmte RJ-45-Stecker aufweist.

11. Link nach einem der vorangehenden Ansprüche, dadurch gekennzeichnet, daß das Geräteanschlußkabel 1 bis 7,5 m lang ist.

12. Link nach einem der vorangehenden Ansprüche, dadurch gekennzeichnet, daß die erste und/oder zweite Verbindungseinheit (30, 50) (30, 50) jeweils ein Ge-häuse (51) mit einer Breite für die 19''-Technik aufweist.

13. Link nach einem der vorangehenden Ansprüche, dadurch gekennzeichnet, daß die Verbindungseinheit (30, 50) mit kompensierter Platine mit I/O Ausgang als Ein- und Ausgang Buchsen des Typs RJ-45 aufweist.

14. Link nach einem der vorangehenden Ansprüche, dadurch gekennzeichnet, daß die Stecker geschirmte Stecker vom RJ-45-Typ sind.

15. Link nach einem der vorangehenden Ansprüche, dadurch gekennzeichnet, daß die Geräteanschlußkabel (60) und die Zentraleinheitanschlußkabel (20) gleich sind.
